# EUROPÄISCHE PATENTSCHRIFT

(11) **EP 3 464 165 B1**
(45) Veröffentlichungstag und Bekanntmachung des Hinweises auf die Patenterteilung: **11.01.2023**
(21) Anmeldenummer: 17722744.4
(22) Anmeldetag: 09.05.2017
(51) Int. Cl.: B67D 7/36

(54) **ANLAGE UND VERFAHREN ZUR ABGABE VON FLÜSSIGKEIT AUS EINEM TANKWAGEN**
SYSTEM AND METHOD FOR DISPENSING LIQUID FROM A TANKER
INSTALLATION ET PROCÉDÉ POUR DISTRIBUER UN LIQUIDE CONTENU DANS UN CAMION-CITERNE

(30) Priorität: 23.05.2016 DE 102016109436
(43) Veröffentlichungstag der Anmeldung: 10.04.2019
(73) Patentinhaber: Saeta GmbH & Co. KG, 22880 Wedel (DE)
(72) Erfinder: HAAR, Thomas, 25469 Halstenbek (DE)
(74) Vertreter: Hauck Patentanwaltspartnerschaft mbB
(86) Internationale Anmeldenummer: PCT/EP2017/061018
(87) Internationale Veröffentlichungsnummer: WO 2017/202601

(56) Entgegenhaltungen:
- WO-A1-2004/106218
- DE-A1-102010 050 576
- DE-U1- 20 203 120
- FR-A1- 2 496 075

## Beschreibung

Die Erfindung betrifft eine Anlage zur Abgabe von Flüssigkeit aus einem mehrere Kammern mit jeweils mindestens einem Bodenventil aufweisenden Tankwagen, wobei die Bodenventile jeweils über eine Verbindungsleitung und jeweils ein Kollektorventil mit einem Kollektor verbunden sind, wobei der Kollektor über mindestens eine Abgabeleitung mit mindestens einem Abgabeventil verbunden ist, und wobei der Kollektor weiterhin eine Entgasungseinrichtung aufweist. Die Erfindung betrifft außerdem ein entsprechendes Verfahren.

Solche Anlagen und Verfahren sind beispielsweise bekannt aus EP 0 895 960 B1 und EP 2 159 553 A2. Dabei ist ein Kollektor vorgesehen, der die Bodenventile der Kammern des Tankwagens mit einer gemeinsamen Abgabeleitung bzw. Sammelleitung verbindet, die zu einem Abgabeventil führt. Dazu weist der Kollektor in der Regel mehrere, den Verbindungsleitungen zu den Bodenventilen zugeordnete Kollektorventile auf. Bei einer Flüssigkeitsabgabe aus einer Kammer wird neben dem zugeordneten Bodenventil auch das Kollektorventil geöffnet, so dass die Flüssigkeit in den Kollektor und über diesen in die Abgabeleitung fließen kann. Der Kollektor ist in der Regel mit einer Entlüftungseinrichtung ausgerüstet, um die im Rahmen des Einfließens der Flüssigkeit verdrängte Luft abzuführen. Eine Anlage mit einem solchen Kollektor ist beispielsweise bekannt aus EP 2 301 800 A2. Auch sind die eingangs genannten Anlagen bzw. Verfahren bekannt aus WO 2004/106 218 A1 und DE 10 2010 050 576 A1.

Die flüssigkeitsführenden Leitungen, insbesondere die Verbindungsleitungen zwischen den Kollektorventilen des Kollektors und den Bodenventilen sowie die Abgabeleitung weisen ein Gefälle auf. Zur besseren Stabilität der Tankfahrzeuge ist ein möglichst tiefer Schwerpunkt erwünscht. Dies und weitere konstruktionsbedingte Einschränkungen begrenzen das Gefälle der Leitungen. Auch aus diesem Grund werden sogenannte flache Bodenventile verbaut. Diese bilden konstruktionsbedingt Luftsäcke in den angeschlossenen Leitungen, da die Bodenventile selbst tiefer liegen als die Oberkante der Anschlussleitungen. Dadurch kann Luft, die in die Verbindungsleitungen zwischen den Kollektorventilen und den Bodenventilen eintritt, nur begrenzt in die jeweilige Tankkammer entlüftet werden. Ein weiteres Absenken des Kollektors ist nicht möglich, da unter dem Kollektor in der Regel eine Messanlage zur Messung der abgegebenen Flüssigkeit angeordnet ist und natürlich noch ausreichend Bodenfreiheit des Tankfahrzeugs gewährleistet werden muss.

Bereits bekannt ist das sogenannte "bottom loading" Füllverfahren. Bei diesem Verfahren werden die Tankkammern von unten über die Verbindungsleitungen und die Bodenventile befüllt, typischerweise mit bis zu 2400 l/min. Dennoch dringt bei Anwahl einer Kammer zur Flüssigkeitsabgabe und dem dazugehörigen Öffnen des Kollektor- und Bodenventils Luft in die Verbindungsleitung ein. Dies geschieht regelmäßig trotz Öffnung der üblicherweise vorgesehenen Entlüftungseinrichtung am Kollektor. Ursache ist, dass die Entlüftung zu klein ist, um beim Öffnen des Kollektorventils eine Druckerhöhung im Kollektor zu vermeiden. Diese Druckerhöhung ist ursächlich für ein Eindringen von Luft gegen den Strom in die Verbindungsleitung zwischen Kollektorventil und Bodenventil. Eine dies vermeidende ausreichend große Entlüftung ist unter wirtschaftlichen Gesichtspunkten und Bauraumgründen nicht praktikabel. Ein weiteres Problem sind erhebliche Schwallbewegungen der Flüssigkeit im Kollektor, so dass das Entlüftungsventil zwischenzeitlich geschlossen werden muss, um ein Austreten von Flüssigkeit über das Entlüftungsventil zu vermeiden.

Eine unzureichende Entlüftung zu Beginn einer Flüssigkeitsabgabe kann bei in dem Rohrleitungssystem üblicherweise vorgesehenen Messanlagen zu einem Abschalten der Messanlage und damit einem Stopp der Flüssigkeitsabgabe führen. Wird die Anlage zur Abgabe von Flüssigkeit zunächst mit begrenzter Leistung angefahren, um dann bei Ausbleiben von Luftblasen auf eine höhere Leistung umzuschalten, werden die oben erwähnten Luftsäcke dann mobilisiert und führen an den entsprechenden Gasblasensensoren zu einem automatischen Abschalten der Anlage. Dies wiederum lässt die mobilisierte Luft aus konstruktionsbedingten Gründen teilweise zurück in die Verbindungsleitung aufsteigen, aus der sie gekommen ist. Eine Ursache kann die Anordnung der Kollektorentlüftungen jeweils am Ende des Kollektors sein. Hinzu kommt der große Querschnitt der Kollektorventile gegenüber der eher kleinen Entlüftungsquerschnitte. Dieser Vorgang kann sich mehrfach wiederholen. Damit ist ein erheblicher Zeitverlust verbunden. Außerdem führt dies zu Messungenauigkeiten aufgrund eines Nachlaufs von Messeinrichtungen.

Ausgehend von dem erläuterten Stand der Technik liegt der Erfindung die Aufgabe zugrunde, eine Anlage und ein Verfahren der eingangs genannten Art bereitzustellen, mit denen die Abgabe von Flüssigkeit in einfacher und zuverlässiger Weise gerade zu Beginn der Flüssigkeitsabgabe bei hoher Messgenauigkeit beschleunigt werden kann.

Die Erfindung löst die Aufgabe durch die Gegenstände der unabhängigen Ansprüche 1 und 12. Vorteilhafte Ausgestaltungen finden sich in den abhängigen Ansprüchen, der Beschreibung und den Figuren.

Für eine Anlage der eingangs genannten Art löst die Erfindung die Aufgabe dadurch, dass durch die Kollektorventile mindestens zwei unterschiedlich große Strömungsquerschnitte freigegeben werden können, und dass eine Steuereinrichtung vorgesehen ist, die zur Abgabe von Flüssigkeit aus einer Kammer das mit dem Bodenventil dieser Kammer verbundene Kollektorventil zunächst mit einem kleineren Strömungsquerschnitt öffnet, und die das Kollektorventil anschließend mit einem größeren Strömungsquerschnitt öffnet.

Für ein Verfahren der eingangs genannten Art löst die Erfindung die Aufgabe dadurch, dass zur Abgabe von Flüssigkeit aus einer Kammer das dem Bodenventil dieser Kammer zugeordnete Kollektorventil zunächst mit einem kleineren Strömungsquerschnitt geöffnet wird, und dass das Kollektorventil anschließend mit einem größeren Strömungsquerschnitt geöffnet wird.

Der Kollektor weist mehrere dem Kollektor vorgeschaltete und jeweils einer Verbindungsleitung zu einem der Bodenventile zugeordnete Kollektorventile auf. Bei einer Flüssigkeitsabgabe aus einer Kammer des Tankwagens wird neben dem zugeordneten Bodenventil auch das mit diesem Bodenventil über die Verbindungsleitung jeweils verbundene Kollektorventil geöffnet, so dass die Flüssigkeit über die Verbindungsleitung zunächst in den Kollektor und aus diesem in die gemeinsame Abgabeleitung fließen kann. Die Entgasungseinrichtung ist dazu vorgesehen, das dabei verdrängte Gas, insbesondere Luft, in die Atmosphäre oder ein Gasrückführsystem abzuführen. Aus den oben erläuterten Gründen erfolgt dies im Stand der Technik nicht in zufriedenstellender Weise.

Der Erfindung liegt nun der Gedanke zugrunde, die Kollektorventilquerschnitte zu Beginn der Flüssigkeitsabgabe und der hiermit verbundenen Befüllung des Kollektors an die konstruktionsbedingt beschränkte Entgasung des Kollektors anzupassen. So wird verhindert, dass Gas, insbesondere Luft, aus dem noch nicht oder noch nicht vollständig mit Flüssigkeit befüllten Kollektor statt über die Entgasungseinrichtung in das Gasrückführsystem in die Verbindungsleitung zum Bodenventil entweichen kann. Wie erwähnt, ist die im Stand der Technik getroffene Annahme, dass diese Luft über die Kammer des Tankwagens vollständig entweicht, konstruktionsbedingt irrtümlich.

Indem zu Beginn der Abgabe von Flüssigkeit aus einer Kammer und dem damit verbundenen Füllen des Kollektors mit Flüssigkeit zunächst durch Einstellen einer Drosselstellung nur ein verhältnismäßig kleiner Strömungsquerschnitt des Kollektorventils geöffnet wird, kann die begrenzte Entgasungsleistung der Entgasungseinrichtung des Kollektors berücksichtigt werden. Insbesondere kann das Auftreten eines Überdrucks im Kollektor und ein damit verbundenes Eindringen von Gas, insbesondere Luft, in die Verbindungsleitung zwischen Kollektorventil und Bodenventil vermieden werden. Nachdem der Kollektor ausreichend mit Flüssigkeit befüllt ist, so dass ein schädlicher Überdruck und ein Eindringen von Gas in die Verbindungsleitung zwischen Kollektorventil und Bodenventil nicht mehr zu befürchten steht, wird das Kollektorventil aus der Drosselstellung in eine insbesondere vollständig geöffnete Stellung verstellt, in der es einen größeren, insbesondere den maximalen Strömungsquerschnitt zur Abgabeleitung bereitstellt.

Es hat sich gezeigt, dass die notwendige Drosselung des Kollektorventils verhältnismäßig begrenzt ist, so dass dem hiermit verbundenen verhältnismäßig geringen Zeitverlust ein sehr viel größerer Zeitgewinn bei der Abgabe von Flüssigkeit ohne Anfahrunterbrechungen und schneller Umschaltung in die vollständig geöffnete Stellung des Kollektorventils gegenübersteht. Insgesamt erfolgt die Flüssigkeitsabgabe daher im Vergleich zum Stand der Technik insbesondere zu Beginn der Abgabe wesentlich schneller. Besonders vorteilhaft wirkt sich dies bei einer Schwerkraftabgabe aus. So führt die im Stand der Technik erforderliche Entlüftung zu Beginn der Flüssigkeitsabgabe zu mehreren Unterbrechungen der Abgabe, um jeweils die bis zur Unterbrechung akkumulierte Luft vor oder in der Messeinrichtung abzuscheiden. Dies ist insbesondere bei einer Schwerkraftabgabe nachteilig, da das System bei dieser Abgabeart nach jedem Wiederstart nach einer Unterbrechung auf die volle Abgabegeschwindigkeit anlaufen muss.

Darüber hinaus wird erfindungsgemäß die Genauigkeit einer Messeinrichtung zum Messen des abgegebenen Flüssigkeitsvolumens erhöht, da jede im Stand der Technik erfolgende und erfindungsgemäß vermiedene Messunterbrechung im Zuge des Beginns der Flüssigkeitsabgabe zu einem Anlauffehler durch die nötige Beschleunigung der beweglichen Teile sowie einem Nachlaufen der Messeinrichtung, beispielsweise eines Turbinenzählers, und einer hiermit verbundenen Ungenauigkeit führt.

Die Kollektorventile können jeweils mindestens zweistufig ausgebildet sein. Selbstverständlich können die Kollektorventile auch dazu ausgebildet sein, mehr als zwei unterschiedlich große Strömungsquerschnitte freizugeben. Auch eine stufenlose Einstellung der Strömungsquerschnitte ist denkbar. Die Steuereinrichtung kann insbesondere eine elektronische Steuereinrichtung sein.

Die Erfindung ist in besonderer Weise geeignet für Anlagen, wie aus EP 0 895 960 B1, EP 2 159 553 A2 oder EP 2 301 800 A2 bekannt. Dies gilt in besonderer Weise bei der Verwendung von Messanlagen, die selbst keine integrierte Entlüftung außer in der Zuleitung zur Messeinrichtung vorsehen. Die Erfindung ist aber auch bei anderen Anlagen zur Abgabe von Flüssigkeit vorteilhaft einsetzbar. Schon aus Kontaminationsgründen wird von Betreibern solcher Anlagen häufig eine vollständige Entleerung des Kollektors bei einem Produktwechsel verlangt, wobei sich zwangsläufig das oben erläuterte Problem ergibt. Selbst eine konventionelle Gasmessverhüteranlage, die dazu ausgelegt ist, Luft abzuscheiden, wird regelmäßig mehrfach unterbrochen, wobei es zu den erläuterten Messungenauigkeiten und Zeitverlusten kommt.

Erfindungsgemäß öffnet die Steuereinrichtung das Kollektorventil bei einer vollständig erfolgten Entgasung des Kollektors über die Entgasungseinrichtung mit dem größeren Strömungsquerschnitt. Wie erläutert, kann es sich bei der Entgasungseinrichtung insbesondere um eine Entlüftungseinrichtung zum Entlüften des Kollektors handeln. Die Entgasungseinrichtung kann einen Entgasungsdetektor aufweisen, der eine vollständig erfolgte Entgasung des
Kollektors über die Entgasungseinrichtung detektiert, wobei der Entgasungsdetektor mit der Steuereinrichtung verbunden ist. Die Steuereinrichtung kann das Kollektorventil nach Erhalt eines Signals des Entgasungsdetektors über die vollständig erfolgte Entgasung des Kollektors mit dem größeren Strömungsquerschnitt öffnen. Die Ansteuerung des Kollektorventils, insbesondere der Drosselstellung, kann somit in besonders einfacher Weise parallel zur Entgasungseinrichtung erfolgen. Der Entgasungsdetektor kann beispielsweise eine vollständige Befüllung des Kollektors mit Flüssigkeit detektieren und eine vollständige Öffnung des Kollektorventils veranlassen.

Nach einer weiteren Ausgestaltung kann vorgesehen sein, dass die Steuereinrichtung das Kollektorventil nach Ablauf einer vorgegebenen Öffnungszeit, nachdem das Kollektorventil mit dem kleineren Strömungsquerschnitt geöffnet wurde, mit dem größeren Strömungsquerschnitt öffnet. Es wird bei dieser Ausgestaltung also eine Zeitdauer festgelegt, während der das Kollektorventil in der den kleineren Strömungsquerschnitt freigebenden Drosselstellung verbleibt. Nach Ablauf dieser Zeitdauer wird das Kollektorventil zum Öffnen des größeren Strömungsquerschnitts angesteuert. Aufgrund der bekannten Dimension der Anlage, insbesondere der Volumina der Leitungen und des Kollektors, können die Füllzeiten mit Flüssigkeit zu Beginn einer Flüssigkeitsabgabe zuverlässig vorab ermittelt werden. Somit ist es möglich, eine Zeit zu ermitteln, die bis zu einer ausreichenden bzw. vollständigen Befüllung des Kollektors, also einer ausreichenden bzw. vollständigen Entgasung, vergeht. Diese Zeitdauer kann dann für das Öffnen des Kollektorventils mit dem kleineren Strömungsquerschnitt vorgegeben werden.

Nach einer weiteren Ausgestaltung kann vorgesehen sein, dass die Kollektorventile jeweils einen in einer Axialrichtung bewegbaren Ventilkolben aufweisen, wobei die Ventilkolben zwischen einer den Zugang zum Kollektor verschließenden Schließposition, in der die Ventilkolben jeweils dicht an einem Ventilsitz anliegen, und mindestens zwei unterschiedlich weit von dem Ventilsitz abgehobenen Öffnungspositionen verstellbar sind, in denen das Kollektorventil unterschiedlich große Strömungsquerschnitte zu dem Kollektor freigibt. Mehrstufige Ventile sind an sich in verschiedenen Ausgestaltungen bekannt. Grundsätzlich kann erfindungsgemäß jedes diesbezüglich geeignete Ventil eingesetzt werden. Bei der vorstehend erläuterten Ausgestaltung handelt es sich um eine praxisgemäße Variante. Die erste Öffnungsposition, die einer Drosselstellung des Kollektorventils entspricht, ist dabei insbesondere näher zum Ventilsitz bzw. weniger weit vom Ventilsitz abgehoben als die zweite Öffnungsposition, bei der es sich insbesondere um die vollständig geöffnete Stellung des Kollektorventils handelt. Der Kolben des jeweiligen Kollektorventils kann zum Beispiel pneumatisch, hydraulisch oder in anderer geeigneter Weise angesteuert werden. Dies ist an sich bekannt.

Die Ventilkolben können jeweils an einem Ende einer Kolbenstange gehalten sein, an deren anderem Ende jeweils ein in einem Steuerraum geführter Steuerkolben angeordnet ist. Die Kolbenstangen können jeweils in einer Ringdichtung, beispielsweise einer in einer Aufnahme einer Bohrung angeordneten O-Ringdichtung, axial beweglich geführt sein. In den Kolbenstangen kann jeweils ein die Ringdichtung zumindest in der Schließstellung überbrückender Steuerschlitz ausgebildet sein, wobei die Steuerschlitze in der Schließposition und bis zum Erreichen der ersten von dem Ventilsitz abgehobenen Öffnungsposition mit einer ersten Steuerleitung verbunden sind, über die, angesteuert von der Steuereinrichtung, ein Druckfluid, beispielsweise Druckluft, durch die Steuerschlitze in den jeweiligen Steuerraum eingeleitet werden kann, um den jeweiligen Steuerkolben und über die jeweilige Kolbenstange den jeweiligen Ventilkolben in die erste von dem Ventilsitz abgehobene Öffnungsposition zu verstellen. Die Steuerschlitze können jeweils an dem dem Steuerkolben zugewandten Ende der Kolbenstange ausgebildet sein und sich jeweils bis zu dem Steuerkolben erstrecken. Die erste Steuerleitung mündet jeweils auf der dem Steuerraum abgewandten Seite der Ringdichtung in eine die Kolbenstange jeweils führende Führungsbohrung. In der Schließstellung der Kollektorventile können die Steuerkolben jeweils auf einem Steuerventilsitz aufsitzen. In der Schließstellung befinden sich die Steuerschlitze jeweils in einer Position, in der sie die Ringdichtung überbrücken. Gleichzeitig steht die erste Steuerleitung in Verbindung mit dem jeweiligen Steuerschlitz. Über die erste Steuerleitung eingeleitetes Druckfluid kann also über die Steuerschlitze an der Ringdichtung vorbei in den Steuerraum fließen und damit den Steuerkolben von einem Steuerventilsitz abheben. In der ersten von dem Ventilsitz abgehobenen Öffnungsposition ist der Steuerschlitz an der Ringdichtung vorbeibewegt, überbrückt diese also nicht mehr. Die Ringdichtung trennt nun die erste Steuerleitung von dem Steuerschlitz. Ein weiteres Öffnen des Ventils über die erste Steuerleitung ist also nicht mehr möglich. Es erfolgt auf diese Weise in besonders einfacher Weise eine präzise Definition der ersten Öffnungsposition ohne dass eine Positionsmessung bzw. -steuerung erforderlich ist. Vielmehr regeln sich die Kollektorventile selbst auf die erste Öffnungsposition. Auch ein etwaiger Druckabfall in dem Steuerraum wird automatisch korrigiert, da bei einem Zurückbewegen des Steuerkolbens und der Kolbenstange der Steuerschlitz wieder die Ringdichtung überbrückt, so dass über die erste Steuerleitung wieder Druck auf den Steuerkolben ausgeübt wird bis zum (erneuten) Erreichen der ersten Öffnungsposition.

Es kann weiter vorgesehen sein, dass der Steuerraum der Kollektorventile jeweils mit einer zweiten Steuerleitung verbunden ist, über die ein Druckfluid, beispielsweise Druckluft, in den jeweiligen Steuerraum eingeleitet werden kann, um den Steuerkolben und über die Kolbenstange den Ventilkolben insbesondere ausgehend von der ersten von dem Ventilsitz abgehobenen Öffnungsposition jeweils in die vollständig von dem Ventilsitz abgehobene (zweite) Öffnungsposition zu verstellen. Es ist dann weiter möglich, dass ein Einleiten von Druckfluid über die zweite Steuerleitung in den Steuerraum der Kollektorventile in der Schließposition und vorzugsweise bis zum Erreichen der ersten von dem Ventilsitz abgehobenen Öffnungsposition nicht möglich ist. Auf diese Weise wird ein Ansteuern der Kollektorventile zum Erreichen der vollständig geöffneten Öffnungsposition nur ermöglicht, wenn sich die Kollektorventile, angesteuert über die erste Steuerleitung, auf dem Weg in ihre oder bevorzugt bereits in der ersten Öffnungsposition befinden. Dies wiederum vereinfacht den Aufbau der erfindungsgemäßen Anlage weiter. So kann über die Steuereinrichtung Druck auf alle zweiten Steuerleitungen der Kollektorventile gegeben werden. Es werden dennoch nur das oder die Kollektorventile in die vollständig geöffnete Öffnungsposition verstellt, die zuvor bereits in die erste Öffnungsposition verstellt wurden. Nach einer diesbezüglichen weiteren Ausgestaltung kann vorgesehen sein, dass den zweiten Druckleitungen jeweils ein pneumatisches Steuerventil zugeordnet ist, welches in eine geschlossene Stellung vorgespannt ist, in der es ein Einleiten von Druckfluid über die zweite Steuerleitung in den Steuerraum der Kollektorventile jeweils nicht zulässt, und welches durch über die ersten Druckleitungen jeweils eingeleitetes Druckfluid, insbesondere einen damit verbundenen Druckaufbau, in eine geöffnete Stellung gebracht wird, in der es ein Einleiten von Druckfluid über die zweite Steuerleitung in den Steuerraum der Kollektorventile jeweils zulässt. Dadurch kann auf aufwendige einzelne Magnetventile für die Kollektorventile verzichtet werden, die anderenfalls die Ansteuerung zum Anfahren der vollständig geöffneten Öffnungsposition auf bestimmte Kollektorventile begrenzen. Es ist vielmehr nur noch ein Magnetventil für sämtliche Kollektorventile erforderlich, das für alle Kollektorventile gemeinsam das Einstellen von Druck auf die zweite Steuerleitung zulässt.

Die Entgasungseinrichtung kann mindestens eine mit dem Kollektor verbundene Entgasungsleitung umfassen. Die Entgasungsleitung kann insbesondere offen zur Atmosphäre oder verbunden mit einem Gasrückführsystem sein.

In der mindestens einen Abgabeleitung kann weiterhin mindestens ein Gasblasensensor angeordnet sein. Außerdem kann in der mindestens einen Abgabeleitung mindestens ein Volumenzähler angeordnet sein zum Messen der abgegebenen Flüssigkeitsmenge, vorzugsweise ein Turbinenzähler. Wie bereits erläutert, kann die erfindungsgemäße Anlage grundsätzlich ausgestaltet sein wie in EP 0 895 960 B1, EP 2 159 553 A2 oder EP 2 301 800 A2 beschrieben. Die Anlage kann beispielsweise zur schwerkraftbedingten Flüssigkeitsabgabe ausgestaltet sein. Die Erfindung ist aber nicht nur für Anlagen mit Schwerkraftabgabe geeignet, sondern ebenso für Anlagen mit einer durch Pumpen erfolgenden Flüssigkeitsabgabe. Der Gasblasensensor detektiert Gasblasen, insbesondere Luftblasen, in der Abgabeleitung und schaltet die Flüssigkeitsabgabe zur Vermeidung des fehlerhaften Mitmessens von Gasblasen in dem Volumenzähler ab. Gerade bei einer solchen in vielerlei Hinsicht vorteilhaften Anlage kommen die erfindungsgemäßen Vorteile im Besonderen zur Geltung, da ein Abschalten der Anlage zu Beginn der Flüssigkeitsabgabe im Gegensatz zum Stand der Technik weitestgehend vermieden wird.

Die Kollektorventile können weiterhin über mindestens eine Befüllleitung mit mindestens einer Befüllkupplung zum Befüllen der Kammern über die Bodenventile verbunden sein. Die Kammern sind dann also zum Befüllen in dem sogenannten bottom loading Verfahren geeignet.

Die Erfindung betrifft auch einen Tankwagen umfassend mehrere Kammern mit jeweils mindestens einem Bodenventil und einer erfindungsgemäßen Anlage.

Ein Ausführungsbeispiel der Erfindung wird nachfolgend anhand von Figuren näher erläutert. Es zeigen schematisch:
- Fig. 1: eine erfindungsgemäße Anlage,
- Fig. 2: einen bei der in Fig. 1 gezeigten Anlage verbauten Kollektor mit einem Kollektorventil nach einem ersten Ausführungsbeispiel in einer vergrößerten Schnittdarstellung,
- Fig. 3: ein bei der Anlage nach Fig. 1 einsetzbares Kollektorventil nach einem zweiten Ausführungsbeispiel in einer Schnittdarstellung,
- Fig. 4: einen vergrößerten Ausschnitt des in Fig. 3 gezeigten Kollektorventils in einem ersten Betriebszustand,
- Fig. 5: den Ausschnitt aus Fig. 4 in einem zweiten Betriebszustand, und
- Fig. 6: den Ausschnitt aus Fig. 4 in einem dritten Betriebszustand.

Soweit nichts anderes angegeben ist, bezeichnen in den Figuren gleiche Bezugszeichen gleiche Gegenstände.

In Fig. 1 ist ein Tank 10 eines Tankwagens dargestellt. Der Tank 10 weist in dem dargestellten Beispiel drei Kammern 12, 14, 16 auf. Selbstverständlich können auch mehr oder weniger als drei Kammern vorgesehen sein. Jeder Kammer 12, 14, 16 ist an der Unterseite ein Bodenventil 18, 20, 22 zugeordnet. Die Bodenventile 18, 20, 22 sind jeweils über eine Verbindungsleitung 24, 26, 28 und ein Kollektorventil 30, 32, 34 mit einem Kollektor 36 verbunden. An einem Ende des Kollektors 36 ist eine gemeinsame Abgabeleitung 38 angeschlossen. Der Kollektor 36 leitet in an sich bekannter Weise Flüssigkeit aus den Verbindungsleitungen 24, 26, 28 der gemeinsamen Abgabeleitung 38 zu. Die Abgabeleitung 38 ist in der Figur 1 an einer Seite des Kollektors 36 angeordnet. Selbstverständlich könnte sich auch an anderen Positionen an den Kollektor 36 angeschlossen sein. Der Kollektor 36 könnte auch aus mehreren Segmenten unterschiedlicher Neigung bestehen. Auch mehrere Abgabeleitungen 38 sind möglich. In der gemeinsamen Abgabeleitung ist weiterhin ein Volumenzähler 42 angeordnet, beispielsweise ein Turbinenzähler. Abströmseitig des Volumenzählers 42 ist ein Abgabeventil 44 vorgesehen. An dieses kann beispielsweise ein Abgabeschlauch angeschlossen werden. Die Abgabe der Flüssigkeit aus den Kammern 12, 14, 16 und über die Verbindungsleitungen 24, 26, 28 sowie die Abgabeleitung 38 und das Abgabeventil 44 kann beispielsweise schwerkraftbedingt erfolgen. Die Flüssigkeitsabgabe könnte aber ebenso durch Pumpen erfolgen. In diesem Fall kann sich eine Pumpe beispielsweise zwischen dem Kollektor 36 und dem Volumenzähler 42 befinden. Bei dem Bezugszeichen 40 ist weiterhin ein Entgasungsventil einer Entgasungseinrichtung des Kollektors 36 gezeigt, das in eine Entgasungsleitung 41 mündet. Über das Entgasungsventil 40 und die Entgasungsleitung 41 wird Gas, z.B. Luft, aus dem Kollektor 36 abgeführt, beispielsweise in ein Gasrückführsystem. Ein solches Entgasungsventil 40 mit Entgasungsleitung 41 könnte auch am anderen Ende des Kollektors 38 angeordnet sein, um beispielsweise auch bei einem Schiefstand des Fahrzeugs eine ordnungsgemäße Entgasung zu gewährleisten. Bei dem Bezugszeichen 46 ist außerdem ein Leermeldesensor an der Abgabeleitung 38 angeordnet. Eine elektronische Steuereinrichtung 48 steuert die Anlage und ihre einzelnen Komponenten über geeignete Steuerleitungen, wie nachfolgend noch erläutert werden wird. Sie erhält außerdem über geeignete Leitungen Signale von den Sensoren und Messeinrichtungen der Anlage, insbesondere von dem Volumenzähler 42 und dem Leermeldesensor 46. Dem Volumenzähler 42 kann außerdem ein Gasblasensensor vorgeschaltet sein (nicht dargestellt). Auch Signale des Gasblasensensors können der Steuereinrichtung 48 über eine geeignete Leitung zur Verfügung gestellt werden, so dass verhindert werden kann, dass Gasblasen von dem Volumenzähler 42 mitgemessen werden.

Das Kollektorventil 30 des Kollektors 36 ist beispielhaft in vergrößerter Darstellung in Fig. 2 gezeigt. Das Kollektorventil und seine Funktion werden nachfolgend anhand des Kollektorventils 30 erläutert. Es versteht sich, dass die weiteren Kollektorventile 32, 34 hinsichtlich Aufbau und Funktion identisch sein können. In der Ansicht in Fig. 2 ist ein Kolben 52 gezeigt, der von einer Kolbenbetätigungseinrichtung 54, beispielsweise einer pneumatischen Betätigungseinrichtung, über eine Kolbenstange 56 betätigbar ist, insbesondere in Axialrichtung der Kolbenstange 56 bewegbar ist. In Fig. 2 ist die geschlossene Position des Kollektorventils 30 gezeigt. In dieser liegt der Kolben 52 dicht an einem Ventilsitz 58 auf der Innenseite des Gehäuses des Kollektorventils 30 an. In dieser geschlossenen Stellung ist der Zugang über die Verbindungsleitung 24 für aus der Kammer 10 kommende Flüssigkeit in den Kollektor 36 versperrt. Bei dem Bezugszeichen 60 ist in Fig. 2 gestrichelt eine erste Axialposition des Kolbens 52 dargestellt, in der ein kleiner Strömungsquerschnitt von der Verbindungsleitung 24 zu dem Kollektor 36 freigegeben ist. Bei dem Bezugszeichen 62 ist in Fig. 2 gestrichelt eine zweite Axialposition des Kolbens 52 dargestellt, in der ein größerer Strömungsquerschnitt von der Verbindungsleitung 24 zu dem Kollektor 36 freigegeben ist. Die Betätigungseinrichtung 54 zum Betätigen des Kolbens 52 wird insbesondere ebenfalls durch die Steuereinrichtung 48 angesteuert. Bei dem Bezugszeichen 50 ist in Figur 2 eine Befüllkupplung gezeigt. Über die Befüllkupplung 50 erfolgt in an sich bekannter Weise eine Befüllung der Kammer 10 im sogenannten bottom loading Verfahren.

Soll beispielsweise bei vollständig entleerter Abgabeleitung 38, vollständig entleertem Kollektor 36 und vollständig entleerter Verbindungsleitung 24 eine Flüssigkeitsabgabe aus der Kammer 10 erfolgen, wird von der Steuereinrichtung 48 gesteuert das Bodenventil 12 geöffnet und der Kolben 52 des Kollektorventils 30 in die in Fig. 2 bei dem Bezugszeichen 60 gezeigte Axialposition (Drosselstellung) bewegt. Es fließt dann Flüssigkeit aus der Kammer 10 über die Verbindungsleitung 24 in den Kollektor 36, soweit von der Drosselstellung des Kolbens 52 zugelassen. Insbesondere kommt es aufgrund des in der Drosselstellung kleinen freigegebenen Strömungsquerschnitts nicht zu einem schädlichen Überdruck in dem Kollektor 36, der zu einem Eindringen von Luft in die Verbindungsleitung 24 führen könnte. Vielmehr wird die von der eintretenden Flüssigkeit aus dem Kollektor 36 verdrängte Luft sicher über das geöffnete Entgasungsventil 40 und die Entgasungsleitung 41 beispielsweise in ein Gasrückführsystem abgeführt. Die in den Kollektor 36 strömende Flüssigkeit strömt anschließend weiter durch die gemeinsame Abgabeleitung 38 zu dem Abgabeventil 44. Es sei jedoch darauf hingewiesen, dass der Zustand der vollständigen Entleerung nicht Voraussetzung für eine Nutzung der Erfindung ist. Beim Entleeren einer Kammer tritt nämlich zwangsläufig Luft in den Kollektor 38 ein. Wird dann während desselben Liefervorganges auf eine andere, nicht leere Kammer umgeschaltet, so beginnt derselbe Vorgang erfindungsgemäß abzulaufen.

Beispielsweise nach Ablauf einer vorgegebenen Zeitdauer wird der Kolben 52 wiederum gesteuert durch die Steuereinrichtung 48 durch die Betätigungseinrichtung 54 in die in Fig. 2 bei dem Bezugszeichen 62 gezeigte geöffnete Stellung verfahren, in der ein größerer, insbesondere der maximale Strömungsquerschnitt zu dem Kollektor 36 für die Flüssigkeit freigegeben wird. Die Zeitdauer kann dabei so gewählt werden, dass der Kollektor 36 bereits im Wesentlichen vollständig mit Flüssigkeit gefüllt ist, so dass die Gefahr von Lufteinschlüssen nicht mehr besteht. Zwischenzeitlich kann das Abgabeventil 44 geöffnet werden und es kann eine Flüssigkeitsabgabe mit der vollen Geschwindigkeit erfolgen. Das Abgabeventil 44 kann beispielsweise geöffnet werden, wenn der Gasblasensensor feststellt, dass die Abgabeleitung 38 komplett gefüllt ist.

Die bei der Flüssigkeitsabgabe abgegebene Menge wird mit dem Volumenzähler 42 gemessen und durch die Steuereinrichtung 48 registriert. Soll die Flüssigkeitsabgabe gedrosselt oder gestoppt werden, beispielsweise weil die gewünschte Menge abgegeben wurde oder sich der Pegel in dem Tank 10 einem Minimalwert nähert, wird das Abgabeventil 44 durch die Steuereinrichtung 48 auf einen geringeren Strömungsquerschnitt oder vollständig abgeschaltet.

Anhand der Figuren 3 bis 6 soll nachfolgend ein weiteres Ausführungsbeispiel eines bei der in Fig. 1 gezeigten Anlage einsetzbaren Kollektorventils erläutert werden. In der Darstellung in Fig. 3 ist die Verbindungsleitung 24 zu erkennen, die das Kollektorventil 30' mit dem jeweiligen Bodenventil 18, 20, 22 verbindet. Der Kollektor 36 ist in Fig. 3 nicht dargestellt. Er befindet sich in Fig. 3 unterhalb des Ventilausgangs 64', wie dies grundsätzlich in Fig. 2 für das Kollektorventil 30 gezeigt ist. Das Kollektorventil 30' umfasst einen Ventilkolben 52', der in der in Fig. 3 gezeigten Schließposition des Kollektorventils 30' dichtend an einem Ventilsitz 58' auf der Innenseite des Gehäuses des Kollektorventils 30' anliegt. Über eine Kolbenstange 56' ist der Ventilkolben 52' mit einem Steuerkolben 66' verbunden, der in einem Steuerraum 68' bewegbar ist. Über eine Feder 69' sind der Ventilkolben 52' und damit die Kolbenstange 56' und der Steuerkolben 66' in die in Fig. 3 gezeigte Schließstellung vorgespannt.

Anhand der vergrößerten Darstellungen der Figuren 4 bis 6 soll die Funktion des in Fig. 3 gezeigten Kollektorventils 30' erläutert werden. Fig. 4 zeigt die auch in Fig. 3 dargestellte Schließstellung des Kollektorventils 30'. Erkennbar ist die Kolbenstange 56' bei ihrer Axialbewegung in einer Bohrung 70' des Kollektorventils 30' geführt. In der Nähe des Ausgangs der Bohrung 70' in den Steuerraum 68' befindet sich eine Ringdichtung 72', beispielsweise eine O-Ringdichtung. An dem dem Steuerkolben 66' zugewandten Ende der Kolbenstange 56' ist ein Steuerschlitz 74' ausgebildet, der sich bis zu dem Steuerkolben 66' erstreckt. In der in Fig. 4 gezeigten Schließstellung überbrückt dieser Steuerschlitz 74' die Ringdichtung 72'. Über einen Anschluss 76' kann über eine erste Steuerleitung 77' ein Druckfluid, beispielsweise Druckluft, eingeleitet werden, wobei die erste Steuerleitung 77' in der in Fig. 4 gezeigten Schließposition und bis zum Erreichen der in Fig. 5 gezeigten ersten Öffnungsposition mit dem Steuerschlitz 74' in Verbindung steht. Auf diese Weise kann das Druckfluid über den Steuerschlitz 74' und unter Umgehung der Ringdichtung 72' auf den Ventilkolben 66' wirken, so dass dieser in die in Fig. 5 gezeigte erste Öffnungsposition verstellt werden kann. In der in Fig. 5 gezeigten ersten Öffnungsposition überbrückt der Steuerschlitz 74' die Ringdichtung 72' nicht mehr. Die erste Steuerleitung 77' ist durch die Ringdichtung 72' von dem Steuerschlitz 74' und damit von dem Zugang zu dem Steuerraum 68' und dem darin befindlichen Steuerkolben 66' getrennt.

Anschließend kann über einen in Fig. 3 dargestellten Anschluss 78' durch eine zweite Steuerleitung 79' einschließlich eines Verbindungsabschnitts 80' ein Druckfluid, beispielsweise ebenfalls Druckluft, in den Steuerraum 68' unterhalb des Steuerkolbens 66' eingeleitet werden und damit der Steuerkolben 66' und somit über die Kolbenstange 56' der Ventilkolben 52' in die in Fig. 6 gezeigte vollständig geöffnete Stellung verfahren werden. Es sei darauf hingewiesen, dass der Anschluss 78' und die zweite Steuerleitung 79' samt Verbindungsabschnitt 80'gegenüber der ersten Steuerleitung 77' verdreht angeordnet sind und daher in der Ebene der Schnittdarstellung der Figuren 3 bis 6 eigentlich nicht zu sehen wären. Sie sind aus Veranschaulichungsgründen in der Gesamtansicht der Figur 3 dennoch dargestellt. In den Figuren 4 bis 6 sind der Anschluss 78' sowie die zweite Steuerleitung 79' samt Verbindungsabschnitt 80' dagegen entsprechend nicht zu erkennen. Ein Druckaufbau in dem Steuerraum 68' über die zweite Steuerleitung 79' ist nicht möglich, solange über die erste Steuerleitung 77' kein Druck aufgebaut wird. Ein Verfahren des Kollektorventils 30' in die vollständig geöffnete Stellung ist vielmehr nur möglich, wenn das Kollektorventil 30'in die in Fig. 5 gezeigte erste Öffnungsstellung verstellt ist. Zu diesem Zweck kann jeweils ein pneumatisch betätigtes Steuerventil vorgesehen sein, das in seiner geschlossenen Ausgangsstellung die Verbindung der über die zweite Steuerleitung 79' wirkenden Druckquelle mit dem Steuerraum 68' trennt und erst durch den an der ersten Steuerleitung 77' anliegenden Druck angesteuert und dadurch geöffnet wird, vorzugsweise erst wenn sich das Kollektorventil 30' in der in Figur 5 gezeigten ersten Öffnungsstellung befindet.

Durch die erfindungsgemäße Betätigung der Kollektorventile 30, 30', 32, 34 wird einerseits eine schnelle Flüssigkeitsabgabe insbesondere zu Beginn der Flüssigkeitsabgabe erreicht, da es nicht zu Unterbrechungen aufgrund von Lufteinschlüssen kommt. Gleichzeitig wird die Messgenauigkeit erhöht, da zu Messungenauigkeiten führende Unterbrechungen vermieden werden.

## Patentansprüche

1. Anlage zur Abgabe von Flüssigkeit aus einem mehrere Kammern (12, 14, 16) mit jeweils mindestens einem Bodenventil (18, 20, 22) aufweisenden Tankwagen, wobei die Bodenventile (18, 20, 22) jeweils über eine Verbindungsleitung (24, 26, 28) und jeweils ein Kollektorventil (30, 30', 32, 34) mit einem Kollektor (36) verbunden sind, wobei der Kollektor (36) über mindestens eine Abgabeleitung (38) mit mindestens einem Abgabeventil (44) verbunden ist, und wobei der Kollektor (36) weiterhin eine Entgasungseinrichtung aufweist, **dadurch gekennzeichnet, dass** durch die Kollektorventile (30, 30', 32, 34) mindestens zwei unterschiedlich große Strömungsquerschnitte freigegeben werden können, und dass eine Steuereinrichtung (48) vorgesehen ist, die zur Abgabe von Flüssigkeit aus einer Kammer (12, 14, 16) das mit dem Bodenventil (18, 20, 22) dieser Kammer (12, 14, 16) verbundene Kollektorventil (30, 30', 32, 34) zunächst mit einem kleineren Strömungsquerschnitt öffnet, und die das Kollektorventil (30, 30', 32, 34) anschließend mit einem größeren Strömungsquerschnitt öffnet, wobei die Steuereinrichtung (48) das Kollektorventil (30, 30', 32, 34) bei einer vollständig erfolgten Entgasung des Kollektors (36) über die Entgasungseinrichtung mit dem größeren Strömungsquerschnitt öffnet.

2. Anlage nach Anspruch 1, **dadurch gekennzeichnet, dass** die Entgasungseinrichtung einen Entgasungsdetektor aufweist, der eine vollständig erfolgte Entgasung des Kollektors (36) über die Entgasungseinrichtung detektiert, wobei der Entgasungsdetektor mit der Steuereinrichtung (48) verbunden ist, und die Steuereinrichtung (48) das Kollektorventil (30, 30', 32, 34) nach Erhalt eines Signals des Entgasungsdetektors über die vollständig erfolgte Entgasung des Kollektors (36) mit dem größeren Strömungsquerschnitt öffnet.

3. Anlage nach Anspruch 1, **dadurch gekennzeichnet, dass** die Steuereinrichtung (48) das Kollektorventil (30, 30', 32, 34) nach Ablauf einer vorgegebenen Öffnungszeit, nachdem das Kollektorventil (30, 30', 32, 34) mit dem kleineren Strömungsquerschnitt geöffnet wurde, mit dem größeren Strömungsquerschnitt öffnet.

4. Anlage nach einem der vorhergehenden Ansprüche, **dadurch gekennzeichnet, dass** die Kollektorventile (30, 30', 32, 34) jeweils einen in einer Axialrichtung bewegbaren Ventilkolben (52, 52') aufweisen, wobei die Ventilkolben (52, 52') zwischen einer den Zugang zum Kollektor (36) verschließenden Schließposition, in der die Ventilkolben (52, 52') jeweils dicht an einem Ventilsitz (58, 58') anliegen, und mindestens zwei unterschiedlich weit von dem Ventilsitz (58, 58') abgehobenen Öffnungspositionen (60, 62) axial verstellbar sind, in denen das Kollektorventil (30, 30', 32, 34) unterschiedlich große Strömungsquerschnitte zu dem Kollektor (36) freigibt.

5. Anlage nach Anspruch 4, **dadurch gekennzeichnet, dass** die Ventilkolben (52') jeweils an einem Ende einer Kolbenstange (56') gehalten sind, an deren anderem Ende jeweils ein in einem Steuerraum (68') geführter Steuerkolben (66') angeordnet ist.

6. Anlage nach Anspruch 5, **dadurch gekennzeichnet, dass** die Kolbenstangen (56') jeweils in einer Ringdichtung (72') axial beweglich geführt sind, wobei an den Kolbenstangen (56') jeweils ein die Ringdichtung (72') zumindest in der Schließstellung überbrückender Steuerschlitz (74') ausgebildet ist, wobei die Steuerschlitze (74') in der Schließposition und bis zum Erreichen einer ersten von dem Ventilsitz (58') abgehobenen Öffnungsposition jeweils mit einer ersten Steuerleitung (77') verbunden sind, über die ein Druckfluid durch die Steuerschlitze (74') in den jeweiligen Steuerraum (68') eingeleitet werden kann, um den Steuerkolben (66') und damit über die Kolbenstange (56') den Ventilkolben (52') jeweils in die erste von dem Ventilsitz (58') abgehobene Öffnungsposition zu verstellen, und wobei der Steuerschlitz (74') in der ersten von dem Ventilsitz (58') abgehobenen Öffnungsposition an der Ringdichtung (72') vorbeibewegt ist, so dass die Ringdichtung (72') die erste Steuerleitung (77') von dem Steuerschlitz (74') trennt.

7. Anlage nach Anspruch 6, **dadurch gekennzeichnet, dass** der Steuerraum (68') der Kollektorventile (30') jeweils mit einer zweiten Steuerleitung (79') verbunden ist, über die ein Druckfluid in den jeweiligen Steuerraum (68') eingeleitet werden kann, um den Steuerkolben (66') und über die Kolbenstange (56') den Ventilkolben (52') jeweils in die vollständig von dem Ventilsitz (58') abgehobene Öffnungsposition zu verstellen.

8. Anlage nach Anspruch 7, **dadurch gekennzeichnet, dass** ein Einleiten von Druckfluid über die zweite Steuerleitung (79') in den Steuerraum (68') der Kollektorventile (30') in der Schließposition nicht möglich ist.

9. Anlage nach Anspruch 8, **dadurch gekennzeichnet, dass** den zweiten Druckleitungen (79') jeweils ein pneumatisches Steuerventil zugeordnet ist, welches in eine geschlossene Stellung vorgespannt ist, in der es ein Einleiten von Druckfluid über die zweite Steuerleitung (79') in den Steuerraum (68') der Kollektorventile (30') jeweils nicht zulässt, und welches durch über die ersten Druckleitungen (77') jeweils eingeleitetes Druckfluid in eine geöffnete Stellung gebracht wird, in der es ein Einleiten von Druckfluid über die zweite Steuerleitung (79') in den Steuerraum (68') der Kollektorventile (30') jeweils zulässt.

10. Anlage nach einem der vorhergehenden Ansprüche, **dadurch gekennzeichnet, dass** die Entgasungseinrichtung mindestens eine mit dem Kollektor (36) verbundene Entgasungsleitung (41) umfasst und/oder dass in der mindestens einen Abgabeleitung (38) mindestens ein Gasblasensensor angeordnet ist und/oder dass in der mindestens einen Abgabeleitung (38) mindestens ein Volumenzähler (42) angeordnet ist, vorzugsweise ein Turbinenzähler, und/oder dass die Kollektorventile (30, 30', 32, 34) weiterhin über mindestens eine Befüllleitung mit mindestens einer Befüllkupplung (50) zum Befüllen der Kammern (12, 14, 16) über die Bodenventile (18, 20, 22) verbunden sind.

11. Tankwagen umfassend mehrere Kammern (12, 14, 16) mit jeweils mindestens einem Bodenventil (18, 20, 22) und umfassend eine Anlage nach einem der vorhergehenden Ansprüche.

12. Verfahren zur Abgabe von Flüssigkeit aus einem mehrere Kammern (12, 14, 16) mit jeweils mindestens einem Bodenventil (18, 20, 22) aufweisenden Tankwagen, unter Verwendung einer Anlage nach einem der Ansprüche 1 bis 14, **dadurch gekennzeichnet, dass** zur Abgabe von Flüssigkeit aus einer Kammer (12, 14, 16) das dem Bodenventil (18, 20, 22) dieser Kammer (12, 14, 16) zugeordnete Kollektorventil (30, 30', 32, 34) zunächst mit einem kleineren Strömungsquerschnitt geöffnet wird, und dass das Kollektorventil (30, 30', 32, 34) anschließend mit einem größeren Strömungsquerschnitt geöffnet wird, wobei das Kollektorventil (30, 30', 32, 34) bei einer vollständig erfolgten Entgasung des Kollektors (36) über die Entgasungseinrichtung mit dem größeren Strömungsquerschnitt geöffnet wird.

13. Verfahren nach Anspruch 12, **dadurch gekennzeichnet, dass** das Kollektorventil (30, 30', 32, 34) nach Erhalt eines Signals eines Entgasungsdetektors über die vollständig erfolgte Entgasung des Kollektors (36) mit dem größeren Strömungsquerschnitt geöffnet wird.

14. Verfahren nach Anspruch 12, **dadurch gekennzeichnet, dass** das Kollektorventil (30, 30', 32, 34) nach Ablauf einer vorgegebenen Öffnungszeit, nachdem das Kollektorventil (30, 30', 32, 34) mit dem kleineren Strömungsquerschnitt geöffnet wurde, mit dem größeren Strömungsquerschnitt geöffnet wird.

15. Verfahren nach einem der Ansprüche 12 bis 14, **dadurch gekennzeichnet, dass** ein Ventilkolben (52) des Kollektorventils (30, 30', 32, 34) aus einer den Zugang zum Kollektor (36) verschließenden Axialposition, in der der Ventilkolben (52) dicht an einem Ventilsitz (58) anliegt, zunächst in eine erste von dem Ventilsitz (58) abgehobene Axialposition (60) verstellt wird, in der das Kollektorventil (30, 30', 32, 34) einen kleineren Strömungsquerschnitt zu dem Kollektor (36) freigibt, und anschließend in eine zweite von dem Ventilsitz (58) abgehobene Axialposition (62) verstellt wird, in der das Kollektorventil (30, 30', 32, 34) einen größeren Strömungsquerschnitt zu dem Kollektor (36) freigibt.

## Claims

1. A system for dispensing liquid from a tanker having multiple chambers (12, 14, 16), each with at least one bottom valve (18, 20, 22), wherein the bottom valves (18, 20, 22) are each connected via a connecting line (24, 26, 28) and, in each case, a collector valve (30, 30', 32, 34) to a collector (36), wherein the collector (36) is connected via at least one dispensing line (38) to at least one dispensing valve (44), and wherein the collector (36) furthermore has a degassing apparatus, **characterized in that** at least two flow cross-sections of different sizes can be released by the collector valves (30, 30', 32, 34), and a control apparatus (48) is provided, which in order to dispense liquid from a chamber (12, 14, 16), initially opens the collector valve (30, 30', 32, 34) which is connected to the bottom valve (18, 20, 22) of said chamber (12, 14, 16) with a smaller flow cross-section, and which subsequently opens the collector valve (30, 30', 32, 34) with a larger flow cross-section, wherein the control apparatus (48) opens the collector valve (30, 30', 32, 34) with the larger flow cross-section when the collector (36) has been completely degassed via the degassing apparatus.

2. The system according to Claim 1, **characterized in that** the degassing apparatus has a degassing detector which detects complete degassing of the collector (36) via the degassing apparatus, wherein the degassing detector is connected to the control apparatus (48), and the control apparatus (48) opens the collector valve (30, 30', 32, 34) with the larger flow cross-section after receiving a signal from the degassing detector regarding the complete degassing of the collector (36).

3. The system according to Claim 1, **characterized in that** the control apparatus (48) opens the collector valve (30, 30', 32, 34) with the larger flow cross-section at the end of a predefined opening time after the collector valve (30, 30', 32, 34) has been opened with the smaller flow cross-section.

4. The system according to any one of the preceding claims, **characterized in that** the collector valves (30, 30', 32, 34) each have a valve piston (52, 52') which can move in an axial direction, wherein the valve pistons (52, 52') are axially adjustable between a closed position which seals access to the collector (36), in which the valve pistons (52, 52') each lie tightly against a valve seat (58, 58'), and at least two open positions (60, 62) which are lifted off of the valve seat (58, 58') to different extents, in which the collector valve (30, 30', 32, 34) releases flow cross-sections of different sizes to the collector (36).

5. The system according to Claim 4, **characterized in that** the valve pistons (52') are each held at an end of a piston rod (56'), at the other end of which a control piston (66') guided in a control chamber (68') is in each case arranged.

6. The system according to Claim 5, **characterized in that** the piston rods (56') are each guided in an axially movable manner in a ring seal (72'), wherein a control slot (74') bridging the ring seal (72'), at least in the closed position, is in each case configured on the piston rods (56'), wherein the control slots (74') are each connected to a first control line (77') in the closed position and until a first open position lifted off of the valve seat (58') is reached, via which a pressure fluid can be introduced through the control slots (74') into the respective control chamber (68') in order to, in each case, adjust the control piston (66') and, therefore, the valve piston (52') via the valve rod (56') into the first open position lifted off of the valve seat (58'), and wherein the control slot (74'), in the first open position lifted off of the valve seat (58'), is moved past the ring seal (72') such that the ring seal (72') separates the first control line (77') from the control slot (74').

7. The system according to Claim 6, **characterized in that** the control chamber (68') of the collector valves (30') is in each case connected to a second control line (79') via which a pressure fluid can be introduced into the respective control chamber (68') in order to adjust the control piston (66'), and the valve piston (52') via the piston rod (56'), in each case into the open position lifted completely off of the valve seat (58').

8. The system according to Claim 7, **characterized in that** it is not possible to introduce pressure fluid via the second control line (79') into the control chamber (68') of the collector valves (30') in the closed position.

9. The system according to Claim 8, **characterized in that** a pneumatic control valve is assigned to each of the second pressure lines (79'), which valve is pretensioned in a closed position in which it prevents, in each case, pressure fluid from being introduced via the second control line (79') into the control chamber (68') of the collector valves (30'), and which is brought into an open position by pressure fluid introduced, in each case, via the first pressure lines (77'), in which open position it allows, in each case, pressure fluid to be introduced via the second control line (79') into the control chamber (68') of the collector valves (30').

10. The system according to any one of the preceding claims, **characterized in that** the degassing apparatus comprises at least one degassing line (41) connected to the collector (36) and/or at least one gas bubble sensor is arranged in the at least one dispensing line (38) and/or at least one volume meter (42), preferably a turbine meter, is arranged in the at least one dispensing line (38), and/or the collector valves (30, 30', 32, 34) are, furthermore, connected via at least one filling line to at least one filling coupling (50) in order to fill the chambers (12, 14, 16) via the bottom valves (18, 20, 22).

11. A tanker comprising multiple chambers (12, 14, 16), each with at least one bottom valve (18, 20, 22) and comprising a system according to any one of the preceding claims.

12. A method for dispensing liquid from a tanker having multiple chambers (12, 14, 16), each with at least one bottom valve (18, 20, 22), by using a system according to any one of Claims 1 to 14, **characterized in that** in order to dispense liquid from a chamber (12, 14, 16), the collector valve (30, 30', 32, 34) assigned to the bottom valve (18, 20, 22) of said chamber (12, 14, 16) is initially opened with a smaller flow cross-section, and the collector valve (30, 30', 32, 34) is subsequently opened with a larger flow cross-section, wherein the collector valve (30, 30', 32, 34) is opened with the larger flow cross-section when the collector (36) has been completely degassed via the degassing apparatus.

13. The method according to Claim 12, **characterized in that** the collector valve (30, 30', 32, 34) is opened with the larger flow cross-section after receiving a signal from a degassing detector regarding the complete degassing of the collector (36).

14. The method according to Claim 12, **characterized in that** the collector valve (30, 30', 32, 34) is opened with the larger flow cross-section at the end of a predefined opening time after the collector valve (30, 30', 32, 34) has been opened with the smaller flow cross-section.

15. The method according to any one of Claims 12 to 14, **characterized in that** a valve piston (52) of the collector valve (30, 30', 32, 34) is initially adjusted from an axial position which seals access to the collector (36), in which the valve piston (52) lies tightly against a valve seat (58), into a first axial position (60) lifted off of the valve seat (58), in which the collector valve (30, 30', 32, 34) releases a smaller flow cross-section to the collector (36), and is subsequently adjusted into a second axial position (62) lifted off of the valve seat (58), in which the collector valve (30, 30', 32, 34) releases a larger flow cross-section to the collector (36).

## Revendications

1. Installation pour la distribution de liquide à partir d'un camion-citerne présentant plusieurs chambres (12, 14, 16) dotées respectivement d'au moins une vanne de fond (18, 20, 22), dans laquelle les vannes de fond (18, 20, 22) sont reliées à un collecteur (36) respectivement par le biais d'une conduite de liaison (24, 26, 28) et d'une vanne de collecteur (30, 30', 32, 34) respective, dans laquelle le collecteur (36) est relié à au moins une vanne de distribution (44) par le biais d'au moins une conduite de distribution (38), et dans laquelle le collecteur (36) présente en outre un système de dégazage, **caractérisée en ce qu'**au moins deux sections transversales d'écoulement de différentes tailles peuvent être libérées par les vannes de collecteur (30, 30', 32, 34), et **en ce qu'**il est prévu un système de commande (48), lequel, pour la distribution de liquide à partir d'une chambre (12, 14, 16), ouvre la vanne de collecteur (30, 30', 32, 34) reliée à la vanne de fond (18, 20, 22) de cette chambre (12, 14, 16) tout d'abord avec une section transversale d'écoulement plus petite, et lequel ouvre ensuite la vanne de collecteur (30, 30', 32, 34) avec une section transversale d'écoulement plus grande, dans laquelle le système de commande (48) ouvre la vanne de collecteur (30, 30', 32, 34) avec la section transversale d'écoulement plus grande lors d'un dégazage complet du collecteur (36) par le biais du système de dégazage.

2. Installation selon la revendication 1, **caractérisée en ce que** le système de dégazage présente un détecteur de dégazage, lequel détecte un dégazage complet du collecteur (36) par le biais du système de dégazage, dans laquelle le détecteur de dégazage est relié au système de commande (48), et le système de commande (48) ouvre la vanne de collecteur (30, 30', 32, 34) avec la section transversale d'écoulement plus grande après obtention d'un signal du détecteur de dégazage quant au dégazage complet du collecteur (36).

3. Installation selon la revendication 1, **caractérisée en ce que** le système de commande (48) ouvre la vanne de collecteur (30, 30', 32, 34) avec la section transversale d'écoulement plus grande après un temps d'ouverture prédéfini, après l'ouverture de la vanne de collecteur (30, 30', 32, 34) avec la section transversale d'écoulement plus petite.

4. Installation selon l'une des revendications précédentes, **caractérisée en ce que** les vannes de collecteur (30, 30', 32, 34) présentent respectivement un piston de vanne (52, 52') déplaçable dans une direction axiale, dans laquelle les pistons de vanne (52, 52') sont déplaçables axialement entre une position de fermeture fermant l'accès au collecteur (36), dans laquelle les pistons de vanne (52, 52') s'appliquent respectivement étroitement sur un siège de vanne (58, 58'), et au moins deux positions d'ouverture (60, 62) éloignées du siège de vanne (58, 58') selon des distances différentes, dans lesquelles la vanne de collecteur (30, 30', 32, 34) libère des sections transversales d'écoulement de différentes tailles vers le collecteur (36).

5. Installation selon la revendication 4, **caractérisée en ce que** le piston de vanne (52') est maintenu respectivement à une extrémité d'une tige de piston (56'), à l'autre extrémité de laquelle est disposé respectivement un piston de commande (66') guidé dans un espace de commande (68').

6. Installation selon la revendication 5, **caractérisée en ce que** les tiges de piston (56') sont guidées respectivement de façon déplaçable axialement dans un joint d'étanchéité annulaire (72'), dans laquelle une fente de commande (74') enjambant le joint d'étanchéité annulaire (72') au moins dans la position de fermeture est réalisée respectivement sur les tiges de piston (56'), dans laquelle, dans la position de fermeture et jusqu'à l'atteinte d'une première position d'ouverture éloignée du siège de vanne (58'), les fentes de commande (74') sont reliées respectivement à une première conduite de commande (77') par le biais de laquelle un fluide sous pression peut être introduit dans l'espace de commande (68') respectif par le biais des fentes de commande (74'), pour déplacer le piston de commande (66') et par conséquent le piston de vanne (52') par le biais de la tige de piston (56') respectivement vers la première position d'ouverture éloignée du siège de vanne (58'), et dans laquelle la fente de commande (74') passe devant le joint d'étanchéité annulaire (72') dans la première position d'ouverture éloignée du siège de vanne (58'), de telle façon que le joint d'étanchéité annulaire (72') sépare la première conduite de commande (77') de la fente de commande (74').

7. Installation selon la revendication 6, **caractérisée en ce que** l'espace de commande (68') des vannes de collecteur (30') est relié respectivement à une deuxième conduite de commande (79'), par le biais de laquelle un fluide sous pression peut être introduit dans l'espace de commande (68') respectif, pour déplacer le piston de commande (66') et le piston de vanne (52') par le biais de la tige de piston (56') respectivement vers la position d'ouverture complètement éloignée du siège de vanne (58').

8. Installation selon la revendication 7, **caractérisée en ce qu'**une introduction de fluide sous pression par le biais de la deuxième conduite de commande (79') dans l'espace de commande (68') des vannes de collecteur (30') n'est pas possible dans la position de fermeture.

9. Installation selon la revendication 8, **caractérisée en ce qu'**une vanne de commande pneumatique est attribuée respectivement aux deuxièmes conduites de commande (79'), laquelle est précontrainte vers la position de fermeture, dans laquelle elle ne permet pas une introduction de fluide sous pression dans l'espace de commande (68') des vannes de collecteur (30') par le biais de la deuxième conduite de commande (79'), et laquelle est transférée vers une position ouverte par un fluide sous pression introduit respectivement par le biais des premières conduites de commande (77'), dans laquelle elle permet respectivement une introduction de fluide sous pression dans l'espace de commande (68') des vannes de collecteur (30') par le biais de la deuxième conduite de commande (79').

10. Installation selon l'une des revendications précédentes, **caractérisée en ce que** le système de dégazage comporte au moins une conduite de dégazage (41) reliée au collecteur (36) et/ou **en ce qu'**au moins un capteur de bulles de gaz est disposé dans l'au moins une conduite de distribution (38) et/ou **en ce qu'**au moins un compteur volumique (42) est disposé dans l'au moins une conduite de distribution (38), de préférence un compteur à turbine, et/ou **en ce que** les vannes de collecteur (30, 30', 32, 34) sont en outre reliées à au moins un raccord de remplissage (50) par le biais d'au moins une conduite de remplissage pour le remplissage des chambres (12, 14, 16) par le biais des vannes de fond (18, 20, 22).

11. Camion-citerne comportant plusieurs chambres (12, 14, 16) dotées respectivement d'au moins une vanne de fond (18, 20, 22) et comportant une installation selon l'une des revendications précédentes.

12. Procédé de distribution de liquide à partir d'un camion-citerne présentant plusieurs chambres (12, 14, 16) dotées respectivement d'au moins une vanne de fond (18, 20, 22), à l'aide d'une installation selon l'une des revendications 1 à 14, **caractérisé en ce que** pour la distribution de liquide à partir d'une chambre (12, 14, 16), la vanne de collecteur (30, 30', 32, 34) attribuée à la vanne de fond (18, 20, 22) de cette chambre (12, 14, 16) est ouverte tout d'abord avec une section transversale d'écoulement plus petite, et **en ce que** la vanne de collecteur (30, 30', 32, 34) est ensuite ouverte avec une section transversale d'écoulement plus grande, dans lequel la vanne de collecteur (30, 30', 32, 34) est ouverte avec la section transversale d'écoulement plus grande lors d'un dégazage complet du collecteur (36) par le biais du détecteur de dégazage.

13. Procédé selon la revendication 12, **caractérisé en ce que** la vanne de collecteur (30, 30', 32, 34) est ouverte avec la section transversale d'écoulement plus grande après obtention d'un signal du détecteur de dégazage quant au dégazage complet du collecteur (36).

14. Procédé selon la revendication 12, **caractérisé en ce que** la vanne de collecteur (30, 30', 32, 34) est ouverte avec la section transversale d'écoulement plus grande après un temps d'ouverture prédéfini, après l'ouverture de la vanne de collecteur (30, 30', 32, 34) avec la section transversale d'écoulement plus petite.

15. Procédé selon l'une des revendications 12 à 14, **caractérisé en ce qu'**un piston de vanne (52) de la vanne de collecteur (30, 30', 32, 34) est déplacée à partir d'une position axiale fermant l'accès au collecteur (36), dans laquelle le piston de vanne (52) s'applique étroitement sur le siège de vanne (58), tout d'abord vers une première position axiale (60) éloignée du siège de vanne (58), dans laquelle la vanne de collecteur (30, 30', 32, 34) libère une section transversale d'écoulement plus petite vers le collecteur (36), puis vers une deuxième position axiale (62) éloignée du siège de vanne (58), dans laquelle la vanne de collecteur (30, 30', 32, 34) libère une section transversale d'écoulement plus grand vers le collecteur (36).
